# DEMANDE DE BREVET EUROPEEN

(11) **EP 0 785 069 A1**
(43) Date de publication de la demande: **23.07.1997**
(21) Numéro de dépôt: 97420008.1
(22) Date de dépôt: 15.01.1997
(51) Int. Cl.: B41F 5/12, B41F 13/06

(54) **Dispositif permettant d'imprimer d'un seul passage avec la même tête d'impression, un ruban recto/verso**

(30) Priorité: 16.01.1996 FR 9600630
(71) Demandeur: Grenier, Philippe, 69720 St Laurent de Mure (FR); Zellvegre, Pascale, 25000 Besançon (FR)
(72) Inventeur: Grenier, Philippe, 69720 St Laurent de Mure (FR); Zellvegre, Pascale, 25000 Besançon (FR)

(57) **Abrégé**

Le domaine technique auquel appartient l'invention est le domaine de l'imprimerie, du marquage et de l'impression en général.

Ce dispositif est fait d'un guide en angle à 90° (n° 4) dont le sommet est opposé à la tête d'impression (n° 2). Sortant de la bobine mère (n° 1), le ruban est imprimé une première fois sous la tête (n° 2) en recto face A, entre sous le guide en angle à 90° (n° 4), tourne autour de celui-ci et repart sous la tête d'impression (n° 2) pour recevoir l'impression verso B.

Le dispositif selon l'invention est particulièrement destiné à l'impression de ruban recto/verso en continu, ou avec arrêt à chaque impression pour faciliter une opération, comme la coupe par massicot, à titre d'exemple.

## Description

La présente invention concerne un dispositif permettant d'imprimer d'un seul passage avec la même tête d'impression, un ruban recto/verso.

La présente invention se réfère aux machines à imprimer en continu recto/verso, en partant d'une bobine. Ces machines sont munies d'une tête d'impression pour le recto et d'une tête d'impression pour le verso.

L'invention vise à permettre d'imprimer, côte à côte, le recto et le verso, d'un seul passage, avec une seule tête d'impression, et donc de réaliser un matériel beaucoup plus économique. En effet, le fait de n'avoir qu'une seule tête d'impression, entraine l'économie d'une deuxième tête, ainsi que de toute sa mécanique de commande. La machine devient, également, beaucoup plus compacte.

Le terme de "ruban" sera utilisé dans le texte suivant, afin d'en faciliter la lecture, mais ne sera pas limitatif dans sa définition qui englobera tous les matériaux sortant d'une bobine, ainsi que tous les matériaux travaillés en continu. De même, le terme "impression" englobera les opérations d'imprimerie, de marquage, de compostage, de repiquage, d'enduction, d'encollage, de dépose.

Le dispositif objet du présent brevet, a pour objet de pouvoir imprimer, marquer, composter, repiquer, enduire, encoller, déposer, simultanément et côte à côte sur les 2 faces recto/verso d'un ruban de tissu, tissu enduit, papier, cartonnette, matière synthétique ou tout autre, en, imprimerie, marquage à chaud, impression thermique et matricielle, transfert thermique, jet d'encre, impression laser, sérigraphie, héliogravure, typographie, flexographie, offset, enduction, encollage, que cette impression se fasse sur arrêt du ruban ou en continu. Ce dispositif est étudié pour être installé sur toutes machines d'imprimerie, de marquage, de compostage, de pose, d'enduction ou autres, chaque fois qu'une opération recto/verso est demandée dans le même passage.

A titre d'exemple non limitatif, on va décrire un prototype qui a été réalisé selon l'invention. Les essais réalisés sur une machine d'impression thermique, dont le bâti est représenté par la piece (n° 9) ( Figure : 1), montrent que le cheminement du ruban s'opère de la façon suivante ( Figure : 1) : sortant de la bobine mère (n° 1) face A dessus, le ruban passe sous la barre (n° 5), ensuite passe entre la tête d'impression (n° 2) et la contrepartie (n° 3) où il recoit l'impression recto, se dirige sous la barre (n° 6) alors qu'apparait la face B. Le ruban se trouve alors retourné. La face A qui était dessus se retrouve dessous. Le ruban se dirige ensuite sous le guide en angle à 90° (n° 4), qu'il enveloppe, laissant réapparaitre la face A pendant qu'il se trouve sur le guide à 90° (n° 4), alors que réapparait la face B à sa sortie du guide en angle à 90° (n°4). Le ruban continue son trajet en face B, jusqu'au moment où il s'introduit entre la tête d'impression (n° 2) et la contrepartie (n° 3) pour y être imprimé en face B. On comprend, facilement, que la face A et B recevront simultanément l'impression de la tête d'impression (n° 2). Dans le cas de la machine réalisée, l'entrainement du ruban est fait par la contrepartie (n° 3) s'appuyant sur la tête d'impression (n° 2). La tête d'impression (n° 2) et la contrepartie (n° 3) peuvent être cylindriques ou plates, suivant le type de la machine utilisée, l'entrainement du ruban se faisant alors à l'entrée ou à la sortie de l'impression. Les pièces (n° 5) ou (n° 6) ne sont pas indispensables.

Comme son appellation l'indique, le guide en angle à 90° (n° 4) forme un angle à 90°. Le sommet de cet angle est opposé à la tête d'impression. La ligne médiane de ce triangle est parallèle au sens du défilement du ruban. Vue de dessus, cette ligne médiane se confond avec les arêtes jointives du brin du ruban arrivant dans le guide en angle à 90° (n°4) et du brin du ruban repartant du guide en angle à 90° (n° 4) pour aller à la tête d'impression.

Les figures 4 et 5 montrent bien le cheminement du ruban et son passage autour du guide en angle à 90° (n° 4). Pour être bord à bord lors de l'impression, le ruban doit monter jusqu'au sommet de l'angle à 90°, position qu'il conservera de lui-même (figure 4). Le dispositif permet aussi d'écarter le brin arrivant du brin partant, en disposant une butée ou en pratiquant un décrochement sur les 2 côtés du triangle sur lesquels glisse le ruban (figure 5).

Cette butée ou décrochement évitera au ruban de monter au sommet de l'angle. L'espace laissé libre facilitera certaines opérations.

Le guide en angle à 90° (n° 4), peut être fixe ou mobile. Un mouvement transversal CD ou DC sur l'axe (n° 14) (figure 2), c'est-à-dire, perpendiculaire au défilement du ruban, permet l'alignement du ruban par rapport à l'impression. Le guide en angle à 90° (n° 4) est bloqué sur l'axe (n° 14) par une vis (n° 15), lorsque la bonne position est déterminée. Ce déplacement peut-être supprimé et remplacé par des triangles de dimensions différentes, suivant la largeur du ruban utilisé (figure 3), présentés sur cette figure (n° 3) par des triangles en pointillé fixés par la vis (n° 16). Un mouvement longitudinal EF ou FE (figure 3) (sens du défilement du ruban), permet de régler, par glissement du ruban sur le guide en angle à 90° (n° 4) la superposition de l'impression recto, par rapport à l'impression verso. Ces deux mouvements, c'est-à-dire, transversal CD ou DC ou longitudinal EF ou FE, peuvent, également, être supprimés dans certain cas, lorsque la machine est pilotée par ordinateur, en déplaçant l'impression à l'écran, de façon à aligner cette impression par rapport au ruban, et à régler la superposition du recto par rapport au verso.

Le guide en angle a 90° (n° 4) est constitué d'une simple plaque monobloc qui caractérise l'invention. Cette plaque forme un angle à 90° et peut être en métal, plastique ou tout autre matériau. Ce guide en angle à 90° (n° 4) peut aussi être constitué de plusieurs parties totalisant un angle à 90°, que ces parties soient sur le même plan ou sur des plans décalés. De même, le guide en angle à 90° (n° 4) peut-être remplacé par un guide conique.

Ce guide en angle à 90° (n° 4) peut avoir une autre position, vis à vis de la tête d'impression, du moment que la ligne médiane du guide en angle à 90° (n°4) reste parallèle au défilement du ruban sous la tête d'impression (n° 2).

Au cours des essais, il a été constaté que suivant la rugosité des rubans employés, ainsi que la qualité de la matière employée pour la réalisation du guide en angle à 90° (n° 4), que sous l'action de l'inertie donnée au démarrage, le ruban se bridait autour du guide en angle à 90° (n° 4), en augmentant le frottement, ce qui dans certains cas, peut amener à un décalage à l'impression. Il est donc, dans ce cas, nécessaire de monter l'ensemble sur un système d'amortisseur réagissant au moment où le ruban est sollicité à l'entrainement, ce qui caractérise aussi l'invention. Le guide en angle à 90° (n° 4) est alors fixé sur un support (n° 7) traversé par une tige filetée (n° 8) qui permet de déplacer l'ensemble du guide en angle à 90° (n° 4) et son support (n° 7) dans le sens longitudinal EF ou FE (figure 3). La tige filetée (n° 8) est fixée au bâti (n°9) d'un côté par un palier (n° 10) et de l'autre côté, par un palier (n° 11). Cette tige filetée (n° 8) est commandée par un bouton (n° 12). Entre le bouton (n°12) et le palier (n° 11) un ressort est intercalé. Ce ressort(n° 13) a pour rôle d'amortir la tension du ruban et diminuer le frottement du ruban sur le guide en angle à 90° (n° 4). Tout autre système d'amortisseur peut, également, être utilisé (hydraulique, pneumatique, etc...). La (figure 3) montre le système dans le cas ou l'on change le guide en angle à 90° (n° 4) en fonction de la largeur du ruban à imprimer.

L'intérêt de l'invention réside dans le principe du guide en angle à 90° (n° 4) et de son ressort amortisseur (n° 13) qui permettent l'impression côte à côte et simultanée du recto et du verso sur une machine de moindre coût et de moindre encombrement.

Il doit être entendu que la description donnée ainsi que les dessins annexés, n'ont été donnés qu'à titre d'exemple et qu'ils ne limitent nullement le domaine de l'invention dont on ne sortirait pas en remplaçant des détails d'exécution, par toutes autres équivalences.

Les dessins annexés donnés à titre d'exemple, permettront de mieux comprendre l'invention, les caractéristiques qu'elle présente et les avantages qu'elle est susceptible de procurer.

## Revendications

1. Dispositif permettant d'imprimer un ruban recto/verso caractérisé en ce qu'il comporte 1 seule tête d'impression permettant d'imprimer en un seul passage un ruban recto/verso.

2. Dispositif selon la revendication n° 1, caractérisé par l'impression simultanée, parallèle, côte à côte, d'un même ruban dont l'une des faces, la face B, est retournée sur elle-même à 180° par rapport à la face A. Le ruban arrive en face A directement de la bobine mère n° 1 et s'engage sous la tête d'impression n° 2, puis se dirige vers le triangle à 90° (n° 4) en face B. Le triangle (n° 4) inverse la direction du ruban à 180° et décale celui-ci pour le faire repartir sous la tête d'impression n° 2 en face B, les faces A et B sont ainsi bord à bord à l'impression, ce bord à bord étant obtenu par notre triangle monobloc, qui n'est pourvu ni de galets, ni d'autres systèmes facilitant le glissement.

3. Dispositif selon l'une quelconque des revendications n°1-2 caractérisé par le fait que le triangle (n° 4) forme un angle en son sommet de 90° et qu'il est monobloc, contrairement à des dispositifs d'embarage par galets cylindriques ou coniques.

4. Dispositif selon l'une quelconque des revendications n° 1-2-3 caractérisé par le fait que le triangle (n° 4) est réglable longitudinalement selon E-F (figure 3) afin de régler la superposition des impressions de la face A par rapport à la face B.

5. Dispositif selon l'une quelconque des revendications n° 1-2-3-4 caractérisé par le fait que le triangle n° 4 est monté sur amortisseur dans le cas de matériaux difficiles à travailler.

6. Dispositif selon la revendication n° 1-2-3-4-5 caractérisé par le fait que le dispositif peut-être utilisé sur des machines d'impression thermique, transfert thermique, jet d'encre, marquage à chaud, matricielle, impression laser, sérigraphie, héliogravure, typographie, flexographie, offset, enduction, encollage.
